# EUROPÄISCHE PATENTSCHRIFT

(11) **EP 3 763 647 B1**
(45) Veröffentlichungstag und Bekanntmachung des Hinweises auf die Patenterteilung: **09.02.2022**
(21) Anmeldenummer: 20184265.5
(22) Anmeldetag: 06.07.2020
(51) Int. Cl.: B65H 15/00, B65H 5/10

(54) **VORRICHTUNG UND VERFAHREN ZUM WENDEN EINES VEREINZELTEN BESCHICHTUNGSBOGENS VON EINEM BOGENSTAPEL**
DEVICE AND METHOD FOR TURNING OVER AN INDIVIDUAL COATING SHEET FROM A STACK OF SHEETS
DISPOSITIF ET PROCÉDÉ POUR RETOURNER UNE FEUILLE DE REVÊTEMENT SÉPARÉE D'UNE PILE DE FEUILLES

(30) Priorität: 06.07.2019 DE 102019118330; 28.10.2019 DE 102019128972
(43) Veröffentlichungstag der Anmeldung: 13.01.2021
(73) Patentinhaber: Wemhöner Surface Technologies GmbH & Co. KG, 32052 Herford (DE)
(72) Erfinder: Barth, Florian, 32130 Enger (DE)
(74) Vertreter: Rolf, Gudrun

(56) Entgegenhaltungen:
- EP-B1- 3 028 968
- WO-A1-2017/013583
- JP-A- H04 345 450

## Beschreibung

Die Erfindung betrifft eine Vorrichtung und ein Verfahren zum Wenden eines vereinzelten Beschichtungsbogens von einem Bogenstapel gemäß den Oberbegriffen der Patentansprüche 1 und 6, wobei die Vorrichtung eine Überziehleiste zum Überziehen des Beschichtungsbogens in Ziehrichtung auf einen Vorziehtisch aufweist und der Beschichtungsbogen von der Überziehleiste vom Bogenstapel in Ziehrichtung auf den Vorziehtisch gezogen und in einer ersten Ablageposition auf einem Wendeplatz ablegt wird, woraufhin die Überziehleiste zurück in ihre Ausgangslage über den Bogenstapel fährt.

Bei der Spanplattenbeschichtung mit Bogenware müssen die Beschichtungsbögen, wenn sie von einem einzelnen Bogenstapel abgezogen werden, vereinzelt werden. Auf einer Förderstrecke über einen Vorziehtisch werden dabei mindestens ein Beschichtungsbogen unter und mindestens ein Beschichtungsbogen auf eine Spanplatte gelegt. Da die Beschichtungsbögen nur auf einer Seite mit einem Dekor versehen sind, muss dann jeder zweite Beschichtungsbogen gewendet werden, wenn sie aus einer einzelnen Entnahmestelle von einem einzelnen Bogenstapel stammen.

Es ist eine Vorrichtung und ein Arbeitsverfahren zum Separieren und Wenden von auf einem Bogenstapel bevorrateten einzelnen Beschichtungsbögen bekannt, EP 3 028 968 B1 bei denen die Beschichtungsbögen von Saughebern eines Saugrahmes angehoben und gewendet werden können, wobei jeder Einzelbogen anschließend auf die horizontale Arbeitshöhe einer Ziehleiste bewegt und von dieser auf eine Förderstrecke übergezogen werden kann.

Nachteilig an dieser bekannten Technik ist jedoch, dass sie nicht die Zykluszeiten einer als Kurztaktpresse ausgebildeten Beschichtungspresse erreichen kann, sodass bei jedem Zusammenlegungsvorgang eines zu verpressenden Werkstückstapels ein unerwünschter Zeitverlust auftritt. Zudem ist diese bekannte Vorrichtung maschinenbautechnisch recht aufwendig und deswegen in einigen Anwendungsbereichen unwirtschaftlich.

Bei einem anderen bekannten Verfahren, bei dem Beschichtungsbögen von einem einzelnen Bogenstapel vereinzelt werden, saugt eine erste Ziehvorrichtung einen Beschichtungsbogen an seiner Vorderkante an und zieht ihn auf eine Förderstrecke. Auf der gleichen Längsführung fährt eine zweite Vorrichtung, die dann eine Spanplatte auf den abgelegten Beschichtungsbogen auflegt. Die erste Ziehvorrichtung fährt danach zurück über den Bogenstapel und saugt anschließend die Hinterkante des nächstens auf ihm aufliegenden Beschichtungsbogens an, die während er zu der Förderstrecke gezogen wird, um 180° nach vorne verdreht wird, wodurch der Beschichtungsbogen gewendet wird.

Nachteilig hieran ist, dass das Verfahren sehr langsam abläuft, weil zusätzlich zum Vereinzeln und Vorziehen auch der Wendevorgang von der Entnahmevorrichtung abgebildet werden muss. Ein weiterer Nachteil ergibt sich daraus, dass sich die Entnahmevorrichtung, insbesondere eine Saugleist mit Saughebern, nach dem Wenden unterhalb der neuen Vorderkante des Beschichtungsbogens befindet. Dadurch wird beim Vorziehen Luft zwischen den Beschichtungsbogen und den Vorziehtisch gefördert. Um den Beschichtungsbogen dabei nicht zu beschädigen, muss beim Vorziehen langsamer gefahren werden. Auch die Ablageposition kann so nicht genau angefahren werden, da die Entnahmevorrichtung den Beschichtungsbogen nur ungefähr an der richtigen Stelle abwerfen kann.

Eine bekannte Vorrichtung zum Wenden von Blechen und/ oder Platten, WO 2017/013583 A1, weist eine Basis mit einem vertikalen Ständer auf, an dem ein Träger mit einer Ladefläche horizontal beweglich und die Ladefläche um ihre Hochachse drehbar angeordnet ist, die ihrerseits mit Saugnäpfen besetzte Transportvorrichtungen zum seitlichen Abziehen und andersseitigen gewendeten Ablegen von Blechen und/ oder Platten von und auf seitlichen Materialstapeln aufweist. Nachteilig an dieser bekannten Vorrichtung ist, dass sie maschinenbautechnisch ebenfalls recht aufwendig aufgebaut ist und zudem kein exaktes Ablegen der gewendeten Bleche und /oder Platten erlaubt. WO 2017/013583 A1 offenbart den Oberbegriff des Anspruchs 1 bzw. 6. Z

Eine andere bekannte Papierzuführeinrichtung für eine Bogendruckmaschine, JP H04 345450 A, ist mit Haltewerkzeugen versehen, die eine von Saughebern und Bürstenrädern von einem Bogenstapel angehobene Bogenkante klemmen und über den Bogenstapel zurück bewegen, wobei die Haltwerkzeuge gleichzeitig um eine zur Oberfläche des Bogenstapels parallel Achse mit ihrer Klemmöffnung von vorne nach hinten verschwenkt werden und dabei den Bogen wenden, dessen Bogenkante dann einer Fördersektion übergeben wird. Nachteilig hieran ist, dass alle Bögen gewendet werden und sie auf Grund des mechanischen Bürsteneingriffs und sehr hohen Geschwindigkeit von etwa 3 Bögen pro Sekunde sowie der jeweils rasch fortschreitenden Umlenkwellen mit zum Schluss frei umschlagenden Endkanten insgesamt sehr stark mechanisch belastet werden.

Aufgabe der Erfindung ist es, eine Vorrichtung und ein Verfahren zum Wenden von einem von einem einzelnen Bogenstapel vereinzelten Beschichtungsbogen zur Verfügung zu stellen, welche wirtschaftlich herzustellen und zu betreiben sind und die es ermöglichen, das Verfahren wesentlich zu beschleunigen, ohne dabei die Beschichtungsbögen zu beschädigen.

Die Lösung dieser Aufgabe ergibt sich in Verbindung mit den Merkmalen der Oberbegriffe der Ansprüche 1 und 6 erfindungsgemäß im Zusammenhang mit den technischen Merkmalen deren kennzeichnender Teile.

Die erfinderische Vorrichtung ist dabei erfindungsgemäß mit einer Vorwendeleiste ausgestattet, die unterhalb des Tischniveaus in einem dem Bogenstapel zugewandten Kopfbereich des Vorziehtisches angeordnet ist und die Kontaktmittel besitzt, die das Ende eines von der Überziehleiste auf den Wendeplatz übergezogenen Beschichtungsbogens festlegen können, woraufhin die Vorwendeleiste nach oben, nach vorne und über ihre zum Beschichtungsbogenende parallelen Längsachse um bis zu 180° drehbar gelagert ist. Die Vorrichtung weist des Weiteren eine Ziehleiste auf, die ebenfalls Kontaktmittel besitzt, die in einer Übergabeposition der angehobenen und in Ziehrichtung bewegten und um 180° verdrehten Vorwendeleiste ebenfalls die nach oben gerichtete Rückseite der Hinterkante des Beschichtungsbogens kontaktieren und den Beschichtungsbogen nach dem Lösen der Kontaktmittel der Vorwendeleiste bis zu einem Ablageplatz eines gewendeten Beschichtungsbogens auf dem Vorziehtisch bewegen könnend ausgebildet ist, wobei der Beschichtungsbogen zwischenzeitlich umgewendet wird, wobei am Ende der Bewegung letztlich eine Bogenwelle vollständig umschlägt.

Vorteilhaft an dieser Vorrichtung und an dem damit durchführbaren Verfahren ist, dass die Überziehleiste nach dem Ablegen des Beschichtungsbogens auf dem Wendeplatz unmittelbar wieder über den Bogenstapel zurückfahren kann, um einen neuen Beschichtungsbogen aufzunehmen, während die Vorwendeleiste die Hinterkante eines übergezogenen Beschichtungsbogens so nach oben wendet, dass sie von den Kontaktmitteln der weiteren Ziehleiste von oben ergriffen werden kann, die dann durch weiteres Ziehen des Beschichtungsbogens in Ziehrichtung diesen vollständig wenden kann und aufgrund dessen, dass sie über dem Beschichtungsbogen angeordnet ist und nicht, wie bei Stand der Technik der Fall, unter dem Beschichtungsbogen, diesen auch sehr exakt auf dem Ablageplatz ablegen kann, während die Vorwendeleiste bereits wieder unter das Tischniveau des Vorziehtisches zurück geschwenkt ist und ein weiterer Überziehvorgang parallel zum Wendevorgang gestartet werden kann.

Diese gleichzeitigen Vorgänge erlauben es, die einzelnen Transportvorgänge langsamer auszuführen zu können, wodurch die Gefahr die Beschichtungsbögen beim Wenden beschädigen zu können, deutlich reduziert wird.

Weitere vorteilhafte Ausgestaltungen des Gegenstandes der Erfindung ergeben sich mit und in Kombination aus den nahfolgenden Unteransprüchen.

Gemäß einer besonders bevorzugten Ausführungsform der Erfindung sind die Kontaktmittel der Überziehleiste, der Vorwendeleiste und der Ziehleiste als Saugheber ausgebildet und die Leisten ihrerseits als Vakuumsaugleisten, sodass ein bekanntes und bewehrtes Kontaktmittel zur Anwendung kommt. Eine Ausführungsform, die analog mit von vorne oder hinten oben oder von vorne oder hinten unten arbeitenden Klemmleisten arbeitet ist denkbar und wird vom Hauptanspruch mit eingeschlossen.

Die Vorwendeleiste ist entsprechend einer besonders bevorzugten Ausführungsform der Erfindung an einem Schwenkarm am Vorziehtisch und um ihre Drehachse drehbar am Schwenkarm angeordnet, sodass die Vorwendeleiste über eine denkbar einfache und robuste Mechanik wunschgemäß bewegt werden kann.

Entsprechend einer weiteren besonders bevorzugten Ausführungsform der Erfindung sind die Kontaktmittel der Vorwendeleiste und der Ziehleiste jeweils von einander beabstandet und in Querrichtung zur Ziehrichtung seitlich versetzt zueinander daran montiert, sodass sie in einer Übergabeposition wechselweise nebeneinander auf der Rückseite des hinteren Randes eines nach oben gewendeten Beschichtungsbogens angreifen können, um eine reibungslose Übergabe durchführen zu können.

Die Kontaktmittel sind auch hier bevorzugt als Saugheber ausgebildet und in einer Übergabeposition in einer Linie oder in zwei zumindest eng nebeneinanderliegenden benachbarten Linien im Bereich der mit seiner angehobenen und nach oben gewendeten Hinterkante eines Beschichtungsbogens angeordnet.

Bei einer vorteilhaften Ausgestaltung des Verfahrens kann die Ziehleiste einen gewendeten oder einen ungewendeten Beschichtungsbogen über den Ablageplatz auf dem Vorziehtisch hinaus direkt bis zum Ablageplatz einer zu beschichtende Platte ziehen und dort ablegen, wodurch eine dritte Ziehleiste entfällt und die Taktzeit leicht erhöht werden kann.

Nachfolgend wird die Wendevorrichtung und das Wendeverfahren anhand von Zeichnungen näher beschrieben. Es zeigen:
- Figur 1:: eine skizzierte Wendevorrichtung in einer Ablageposition eines Beschichtungsbogens auf einem Wendeplatz und eines Beschichtungsbogens auf einem Ablageplatz,
- Figur 2:: die Vorrichtung gemäß Figur 1 beim Rücklauf der Überziehleiste zum Bogenstapel, die Vorwendeleiste auf halbem Weg des Anhebens der Hinterkante eines Beschichtungsbogens und die Ziehleiste auf dem Rückweg in eine Übergabeposition.
- Figur 3:: die Vorrichtung in einer Aufnahmeposition der Überziehleiste eines weiteren Beschichtungsbogens und die Vorwendeleiste und die Ziehleiste in einer gemeinsamen Übergabeposition, und
- Figur 4:: eine vergrößerte seitliche Darstellung der Übergabeposition der Figur 3.

Bei dem Verfahren zum Wenden eines von einem von einem Bogenstapel 1 vereinzelten Beschichtungsbogens 2 wird zunächst von einer Überziehleiste 3 ein zu wendender Beschichtungsbogen 2 in Richtung auf einen Vorziehtisch 5 gezogen und in einer ersten Ablageposition auf einem Wendeplatz 8 abgelegt, woraufhin die Überziehleiste 3 unmittelbar in ihre Ausgangslage über den Bogenstapel 1 zurückfährt. Die Hinterkante des zuwendenden und auf dem Wendeplatz 8 liegenden Beschichtungsbogens 2 wird anschließend von unten von einer unterhalb des Tischplattenniveaus angeordneten Vorwendeleiste 6 von dessen Saughebern angezogen und die Vorwendeleiste 6, die an einem Schwenkarm 10 am Vorziehtisch 5 angelengt ist, nach oben und vorne verschwenkt, wobei die Vorwendeleiste 6, die drehbar am Schwenkarm 10 angeordnet ist, weiter so verdreht wird, dass das vormals hintere Ende des Beschichtungsbogens 2 um 180° nach vorne gewendet ist, woraufhin eine weitere Ziehleiste 7 mit ihren Saughebern von oben zwischen die Saugheber der Vorziehleiste 6 greift und die Hinterkante des Beschichtungsbogens 2 ansaugt, woraufhin die Saugheber der Vorwendeleiste 6 belüftet und die Vorwendeleiste 6 wieder in ihrer Ausgangsposition auf das Tischplattenniveau zurück gefahren wird und die Ziehleiste 7 den Beschichtungsbogen 2 so weit in Ziehrichtung 4 über den Vorziehtisch 5 bewegt, bis der Beschichtungsbogen 2 vollständig umgewendet ist.

Währenddessen kann von der Überziehleiste 3 ein weiterer Beschichtungsbogen 2 auf den Wendeplatz 8 abgelegt werden, sodass sich das Verfahren anschließend wiederholt, wenn auch der nächste Beschichtungsbogen 2 gewendet werden soll. Anderenfalls kann die Vorwendeleiste 6 an Ort und Stelle verbleiben und die Ziehleiste 7 sofort den ungewendeten Beschichtungsbogen 2 in Richtung des Ablageplatzes 9 bewegen.

Zur Unterstützung des Wendens, beispielsweise zu Entlastung des beim endgültigen Umschlagen stark mechanisch beanspruchten hinteren Endes des Beschichtungsbogens, kann die Ziehleiste 7 ggf. in Abhängigkeit des zu wendenden Materials des Beschichtungsbogens 2 unterschiedliche Kurven fahren, wie dies in Figur 3 angedeutet ist, um dabei etwa ein Luftpolster vor der Umschlagwelle zu erzeugen.

## Patentansprüche

1. Vorrichtung zum Wenden eines vereinzelten Beschichtungsbogens (2) von einem einzelnen Bogenstapel (1), mit einer Überziehleiste (3) zum Überziehen des Beschichtungsbogens (2) in Ziehrichtung (4) auf einen Vorziehtisch (5), **dadurch gekennzeichnet, dass** die Vorrichtung eine Vorwendeleiste (6) aufweist, die unterhalb des Tischniveaus des Vorziehtisches (5) in einem dem Bogenstapel (1) zugewandten Kopfbereich des Vorziehtisches (5) angeordnet ist, die Kontaktmittel besitzt, die das Ende eines von der Überziehleiste (3) auf einen Wendeplatz (8) des Vorziehtisches (5) übergezogenen Beschichtungsbogens (2) festlegen können und dass die Vorwendeleiste (6) nach oben, nach vorne und über ihre zum Beschichtungsbogenende parallelen Längsachse um bis zu 180° drehbar gelagert ist und dass die Vorrichtung des Weiteren eine Ziehleiste (7) mit Kontaktmitteln aufweist, die von einer Übergabeposition der angehobenen und in Ziehrichtung (4) bewegten und um bis zu 180° verdrehten Vorwendleiste (6) bis zu einem Ablageplatz (9) eines gewendeten Beschichtungsbogens (2) auf dem Vorziehtisch (5) bewegbar gelagert ist.

2. Vorrichtung nach Anspruch 1, **dadurch gekennzeichnet, dass** die Kontaktmittel der Überziehleiste (3), der Vorwendeleiste (6) und der Ziehleiste (7) aus Saughebern bestehen und die Leisten (3; 6; 7) als Vakuumsaugleisten ausgebildet sind.

3. Vorrichtung nach einem der beiden vorgenannten Ansprüche, **dadurch gekennzeichnet, dass** die Vorwendeleiste (6) an einem Schwenkarm (10) am Vorziehtisch (5) und um ihre Längsachse drehbar am Schwenkarm (10) angeordnet ist.

4. Vorrichtung nach Anspruch 1, **dadurch gekennzeichnet, dass** die Kontaktmittel der Vorwendeleiste (6) und der Ziehleiste (7) jeweils von einander beabstandet und in Querrichtung zur Ziehrichtung (4) seitlich versetzt zu einander angeordnet sind und dass sie in einer Übergabeposition wechselweise nebeneinander angeordnet sind.

5. Vorrichtung nach Anspruch 4, **dadurch gekennzeichnet, dass** die Kontaktmittel als Saugheber ausgebildet sind und in einer Übergabeposition in einer Linie im Bereich der mit seiner angehobenen und nach oben gewendeten Hinterkante eines Beschichtungsbogens (2) angeordnet sind.

6. Verfahren zum Wenden eines vereinzelten Beschichtungsbogens (2) von einem Bogenstapel (1), der von einer Überziehleiste (3) in Richtung auf einen Vorziehtisch (5) gezogen und in einer ersten Ablageposition auf einem Wendeplatz (8) abgelegt wird, woraufhin die Überziehleiste (3) in ihre Ausgangslage zurück über den Bogenstapel (1) verfährt, **dadurch gekennzeichnet, dass** die Hinterseite eines zu wendenden und auf dem Wendeplatz (8) abgelegten Beschichtungsbogens (2) von einer unterhalb des Tischplattenniveaus angeordneten Vorwendeleiste (6) kontaktiert und nach oben, in Ziehrichtung (4) nach vorne und um bis zu 180° gedreht wird und anschließend eine Ziehleiste (7) die Hinterseite des Beschichtungsbogens (2) ebenfalls mit ihren Kontaktmitteln von oben kontaktiert, woraufhin der Kontakt der Vorwendeleiste (6) aufgehoben und diese wieder in ihre Ausgangsposition auf das Tischplattenniveau zurück fährt und der Beschichtungsbogen (2) von der Ziehleiste (7) weiter in Ziehrichtung (4) bewegt und dabei vollständig gewendet und in dem gewendeten Zustand auf einem Ablageplatz (9) des Vorziehtisches (5) abgelegt wird.

7. Verfahren nach Anspruch 6, **dadurch gekennzeichnet, dass** als Kontaktmittel Saugheber verwendet werden, die in der Ausgangslage der Vorwendeleiste (6) nach oben und in einer Übergabeposition nach unten gerichtet sind und dass sie den hinteren Rand eines Beschichtungsbogens (2) in der Ausgangslage auf dem Wendeplatz (8) von unten angesaugt halten.

8. Verfahren nach einem der vorgenannten Ansprüche 6 oder 7, **dadurch gekennzeichnet, dass** ein nicht zu wendender Beschichtungsbogen (2) von der Ziehleiste (7) gegriffen und von der ersten Ablageposition auf den Wendeplatz (8) ungewendet bis zur zweiten Ablageposition auf dem Ablageplatz (9) abgelegt wird, oder dass ein nicht zu wendender Beschichtungsbogen (2) von der Überziehleiste (3) bis zum Ablageplatz (9) gezogen und dort abgelegt wird.

9. Verfahren nach einem der vorgenannten Ansprüche 6 bis 8, **dadurch gekennzeichnet, dass** die Ziehleiste (7) einen gewendeten oder ungewendeten Beschichtungsbogen (2) über den Ablageplatz (9) hinaus direkt bis zum Ablageplatz einer zu beschichtende Platte zieht und dort ablegt.

10. Verfahren nach einem der vorgenannten Ansprüche 6 bis 9, **dadurch gekennzeichnet, dass** die Ziehleiste (7) nach Übernahme des zu wendenden Beschichtungsbogens (2) zunächst parallel zur Oberfläche des Vorziehtisches (5) verfährt und kurz vor oder nach Umschlag des hinteren Endes des Beschichtungsbogens (2) bis zum Ablageplatz (9) nah zur Oberfläche des Vorziehtisches (5) bewegt wird.

11. Verfahren nach einem der vorgenannten Ansprüche 6 bis 8, **dadurch gekennzeichnet, dass** die Ziehleiste (7) nach Übernahme des Beschichtungsbogens (2) zunächst in Ziehrichtung (4) und in einem Bogen nach oben und erst im Bereich des letzten Drittels des Vorziehtisches (5) mit dem Beschichtungsbogen (2) nach unten nah an der Oberfläche des Beschichtungstisches (5) bis zum Ablageplatz (9) verfährt.

## Claims

1. A device for turning over an individual coating sheet (2) from an individual stack of sheets (1), with a pull-over strip (3) for pulling the coating sheet (2) in the drawing direction (4) to a pre-stretch table (5), **characterized in that** the device has a turning strip (6) which is arranged below the table level of the pre-stretch table (5) in a head region of the pre-stretch table (5) facing the stack of sheets (1), which possesses contact means, which can determine the end of a coating sheet (2) pulled over from the pull-over strip (3) to a turning place (8) of the pre-stretch table (5) and that the turning strip (6) is rotatably mounted upward, forward and over its longitudinal axis parallel to the coating sheet end by up to 180° and that the device further has a drawing strip (7) with contact means, which is movably mounted from a transfer position of the pre-turning strip (6) lifted and moved in the drawing direction (4) and rotated by up to 180° to a storage place (9) of a turned coating sheet (2) on the pre-stretch table (5).

2. The device according to claim 1, **characterized in that** the contact means of the pull-over strip (3), the turning strip (6) and the drawing strip (7) consist of suction lifters and the strips (3; 6; 7) are embodied as vacuum suction strips.

3. The device according to any of the two aforementioned claims, **characterized in that** the turning strip (6) is arranged on a pivot arm (10) on the pre-stretch table (5) and rotatable about its longitudinal axis on the pivot arm (10).

4. The device according to claim 1, **characterized in that** the contact means of the turning strip (6) and of the drawing strip (7) are respectively spaced apart from each other and arranged laterally offset to each other in transverse direction to the drawing direction (4) and that they are arranged alternately side by side in a transfer position.

5. The device according to claim 4, **characterized in that** the contact means are embodied as suction lifters and are arranged in a transfer position in a line in the region of the rear edge of a coating sheet (2) that is lifted and turned upward.

6. A method for turning an individual coating sheet (2) from a stack of sheets (1), which is pulled from a pull-over strip (3) in the direction toward a pre-stretch table (5) and placed in a first storage position on a turning place (8), whereupon the pull-over strip (3) moves back to its original location over the stack of sheets (1), **characterized in that** the rear side of a coating sheet (2) to be turned and placed on the turning place (8) is contacted by a pre-turning strip (6) arranged below the table plate level and is rotated upward, in the drawing direction (4) forward and up to 180° and subsequently a drawing strip (7) contacts the rear side of the coating sheet (2) likewise with its contact means from above, whereupon the contact of the turning strip (6) is lifted and said turning strip moves back to its original position on the table plate level and the coating sheet (2) is moved from the drawing strip (7) back in the drawing direction (4) and in the process turned completely and in the turned state is placed on a storage place (9) of the pre-stretch table (5).

7. The method according to claim 6, **characterized in that** suction lifters are used as contact means, which in the original location of the turning strip (6) are directed upward and in a transfer position are directed downward and that they hold the rear edge of a coating sheet (2) in the original location on the turning place (8) suctioned from below.

8. The method according to any of the aforementioned claims 6 or 7, **characterized in that** a coating sheet (2) not to be turned is gripped by the drawing strip (7) and unturned from the first storage position to the turning place (8) to the second storage position is placed on the storage place (9), or that a coating sheet (2) not to be turned is drawn from the pull-over strip (3) to the storage place (9) and placed there.

9. The method according to any of the aforementioned claims 6 to 8, **characterized in that** the drawing strip (7) draws a turned or unturned coating sheet (2) beyond the storage place (9) directly to the storage place of a plate to be coated and places it there.

10. The method according to any of the aforementioned claims 6 to 9, **characterized in that** after reception of the coating sheet (2) to be turned, the drawing strip (7) first moves parallel to the surface of the pre-stretch table (5) and shortly before or after handling of the rear end of the coating sheet (2) moves to the storage place (9) close to the surface of the pre-stretch table (5).

11. The method according to any of the aforementioned claims 6 to 8, **characterized in that** after reception of the coating sheet (2), the drawing strip (7) first travels in the drawing direction (4) and in an arc upward and not until the region of the last third of the pre-stretch table (5) travels with the coating sheet (2) downward close on the surface of the coating sheet (5) to the storage place (9).

## Revendications

1. Dispositif pour retourner une feuille de revêtement (2) séparée d'une pile de feuilles (1) individuelle, avec une baguette de recouvrement (3) pour mettre la feuille de revêtement (2) dans la direction de traction (4) sur une table de traction vers l'avant (5), **caractérisé en ce que** le dispositif présente une baguette de pré-retournement (6), qui est disposée au-dessous du niveau de table de la table de traction vers l'avant (5) dans une zone de tête de la table de traction vers l'avant (5) tournée vers la pile de feuilles (1), qui possède des moyens de contact, qui peuvent fixer l'extrémité d'une feuille de revêtement (2) mise par la baguette de recouvrement (3) sur un poste de retournement (8) de la table de traction vers l'avant (5) et que la baguette de pré-retournement (6) est montée de manière à pouvoir être amenée en rotation de 180° vers le haut, vers l'avant et sur son axe longitudinal parallèle à l'extrémité de feuille de revêtement et que le dispositif présente en outre une baguette de traction (7) avec des moyens de contact, qui est montée de manière à pouvoir se déplacer sur la table de traction vers l'avant (5) à partir d'une position de transfert de la baguette de pré-retournement (6) soulevée et déplacée dans la direction de traction (4) et amenée en rotation jusqu'à 180° jusqu'à un poste de dépose (9) d'une feuille de revêtement (2) retournée.

2. Dispositif selon la revendication 1, **caractérisé en ce que** les moyens de contact de la baguette de recouvrement (3), de la baguette de pré-retournement (6) et de la baguette de traction (7) sont constitués de ventouses et les baguettes (3 ; 6; 7) sont réalisées sous la forme de baguettes d'aspiration à vide.

3. Dispositif selon l'une quelconque des deux revendications susmentionnées, **caractérisé en ce que** la baguette de pré-retournement (6) est disposée sur un bras pivotant (10) sur la table de traction vers l'avant (5) et sur le bras pivotant (10) de manière à pouvoir tourner autour de son axe longitudinal.

4. Dispositif selon la revendication 1, **caractérisé en ce que** les moyens de contact de la baguette de pré-retournement (6) et de la baguette de traction (7) sont disposés de manière respectivement espacée les uns des autres et de manière décalée les uns des autres latéralement dans la direction transversale par rapport à la direction de traction (4) et qu'ils sont disposés alternativement les uns à côté des autres dans une position de transfert.

5. Dispositif selon la revendication 4, **caractérisé en ce que** les moyens de contact sont réalisés sous la forme de ventouses et sont disposés dans une position de transfert de manière alignée dans la zone de l'arête arrière d'une feuille de revêtement (2) qui est soulevée et retournée vers le haut.

6. Procédé pour retourner une feuille de revêtement (2) séparée d'une pile de feuilles (1), qui est tirée par une baguette de recouvrement (3) en direction d'une table de traction vers l'avant (5) et déposée dans une première position de dépose sur un poste de retournement (8), après quoi la baguette de recouvrement (3) se déplace dans sa position initiale à nouveau au-dessus de la pile de feuilles (1), **caractérisé en ce que** la face arrière d'une feuille de revêtement (2) à retourner et déposée sur le poste de retournement (8) est amenée en contact avec une baguette de pré-retournement (6) disposée au-dessous du niveau de dessus de table et amenée en rotation vers le haut, dans la direction de traction (4) vers l'avant et jusqu'à 180° et ensuite une baguette de traction (7) entre en contact par le haut avec la face arrière de la feuille de revêtement (2) également avec ses moyens de contact, après quoi le contact de la baguette de pré-retournement (6) est rompu et celle-ci revient à nouveau dans sa position initiale sur le niveau de dessus de table et la feuille de revêtement (2) se déplace à partir de la baguette de traction (7) davantage dans la direction de traction (4) et est ce faisant entièrement retournée et déposée dans l'état retourné sur un poste de dépose (9) de la table de traction vers l'avant (5).

7. Procédé selon la revendication 6, **caractérisé en ce que** des ventouses, qui sont dirigées vers le haut dans la position initiale de la baguette de pré-retournement (6) et vers le bas dans une position de transfert, sont utilisées en tant que moyens de contact et qu'elles maintiennent le bord inférieur d'une feuille de revêtement (2) aspirée par le bas sur le poste de retournement (8) dans la position initiale

8. Procédé selon l'une quelconque des revendications susmentionnées 6 ou 7, **caractérisé en ce qu'**une feuille de revêtement (2) non à retourner est saisie par la baguette de traction (7) et déposée non retournée à partir de la première position de dépose sur le poste de retournement (8) jusqu'à la deuxième position de dépose sur le poste de dépose (9), ou qu'une feuille de revêtement (2) non à retourner est tirée à partir de la baguette de recouvrement (3) jusqu'au poste de dépose (9) et déposée à cet endroit.

9. Procédé selon l'une quelconque des revendications susmentionnées 6 à 8, **caractérisé en ce que** la baguette de traction (7) tire une feuille de revêtement (2) retournée ou non retournée au-delà du poste de dépose (9) directement jusqu'au poste de dépose d'une plaque à revêtir et la dépose à cet endroit.

10. Procédé selon l'une quelconque des revendications susmentionnées 6 à 9, **caractérisé en ce que** la baguette de traction (7) après la prise en charge de la feuille de revêtement (2) à retourner se déplace tout d'abord parallèlement à la surface de la table de traction vers l'avant (5) et juste avant ou après que l'extrémité arrière de la feuille de revêtement (2) soit tournée est mue jusqu'au poste de dépose (9) à proximité de la surface de la table de traction vers l'avant (5).

11. Procédé selon l'une quelconque des revendications susmentionnées 6 à 8, **caractérisé en ce que** la baguette de traction (7) après la prise en charge de la feuille de revêtement (2) se déplace tout d'abord dans la direction de traction (4) et dans une feuille vers le haut et seulement dans la zone du dernier tiers de la table de traction vers l'avant (5) avec la feuille de revêtement (2) vers le bas à proximité de la surface de la table de revêtement (5) jusqu'au poste de dépose (9).
